# EUROPÄISCHE PATENTSCHRIFT

(11) **EP 1 359 114 B1**
(45) Veröffentlichungstag und Bekanntmachung des Hinweises auf die Patenterteilung: **14.12.2005**
(21) Anmeldenummer: 03004412.7
(22) Anmeldetag: 27.02.2003
(51) Int. Cl.: B67B 7/00, B67B 7/46, B08B 9/08

(54) **Vorrichtung zur Entfernung von geöffneten, an Flaschenschraubverschlüssen befindlichen Sicherungringen bei Flaschen**
Device for removing a broken tamper-evident ring fixed at a cap screwed on a bottle
Dispositif pour enlever un anneau d'inviolabilité ouvert fixé à un bouchon vissé sur une bouteille

(30) Priorität: 29.04.2002 DE 20206793 U
(43) Veröffentlichungstag der Anmeldung: 05.11.2003
(73) Patentinhaber: KHS Maschinen- und Anlagenbau Aktiengesellschaft, 44143 Dortmund (DE)
(72) Erfinder: Helfrich, Stefan, 64646 Heppenheim (DE); Rübsaamen, Martin, 67098 Bad Dürkheim (DE)

(56) Entgegenhaltungen:
- DE-B- 2 729 980
- DE-C- 3 905 592
- US-A- 1 863 338
- US-A- 3 213 725
- US-A- 3 736 660

## Beschreibung

Beim Erwerb von in Flaschen mit Schraubverschlüssen abgefüllten Getränken wünscht der Verbraucher, sicher erkennen zu können, ob die vorliegende Flasche nach dem Verlassen des Abfüllbetriebes bereits geöffnet wurde, oder ob sie unberührt und frei von fremden Einbringungen und Verschmutzungen den Weg zu ihm gefunden hat. Zur Realisierung dieser Aufgabe wurden verschiedene Arten von Schraubverschlüssen mit Sicherungsring entwickelt, welche dem Kunden sicher anzeigen, ob eine Flasche mit Schraubverschluss nach dem Verlassen des Abfüllbetriebes schon einmal geöffnet wurde oder nicht.

Im wesentlichen haben sich zur Zeit zwei Arten von Sicherungsringen am Markt durchgesetzt.

Bei der ersten Variante wird der Sicherungsring beim Öffnen der Schraubverschlussflasche als ganzes vom Schraubverschluss abgetrennt und verbleibt anschließend als geschlossener Ring in einer Position unterhalb des Schraubgewindes der Flasche. Zur Entfernung derartiger Sicherungsringe sind mehrere Vorrichtungen bekannt geworden, so z.B. DE 27 29 980 und DE 32 09 805.

Bei der zweiten Variante handelt es sich um Sicherungsringe, welche an ihrem Umfang mindestens eine Sollbruchstelle aufweisen. Des weiteren sind diese Sicherungsringe auf spezielle Weise mit der Verschlusskappe verbunden. Zunächst ist ein relativ kleiner Teil des Sicherungsringes fest mit der Verschlusskappe verbunden. Ein weiterer, weitaus größerer Teil des Sicherungsringes ist nur punktuell mit der Verschlusskappe verbunden und weist demzufolge große Bereiche auf, die nicht mit der Verschlusskappe verbunden sind. Diese Ausgestaltung hat zur Folge, dass der Sicherungsring beim Öffnen des Schraubverschlusses an einer Stelle aufreißt und somit die Flaschenöffnung freigibt. In vielen Fällen verbleiben nach dem Öffnen einer Flasche alle Teile eines Sicherungsringes am Schraubverschluss. Dabei kann es vorkommen, dass der aufgerissene Sicherungsring im wesentlichen radial vom Schraubverschluss absteht und somit deutlich über die Kontur des Schraubverschlusses hinausragt.

Im Rahmen des normalen Verbraucherverhaltens kommt es häufig vor, dass Verbraucher nach dem Entleeren einer Mehrwegflasche mit Schraubverschluss diese durch das Aufschrauben eines Schraubverschlusses wieder verschließen und diese verschlossene Flasche an die Rücknahmestellen des Handels zurückgeben.

Diese Vorgehensweise führt innerhalb der Abfüllbetriebe insbesondere dann zu Schwierigkeiten, wenn es sich bei den aufgeschraubten Schraubverschlüssen um solche handelt, bei denen der aufgerissene und am Schraubverschluss verbliebene Sicherungsring in den freien Raum ragt. Diese abstehenden Sicherungsringe können insbesondere innerhalb der Transportanlagen und der Entschrauber zu Funktionsstörungen und Betriebsunterbrechungen führen.

Da zur Zeit keine technischen Lösungen zur Behebung dieses Problems bekannt sind, ist es Aufgabe der vorliegenden Erfindung hier Abhilfe und Verbesserung zu schaffen, so dass eine Vorrichtung geschaffen wird, welche abstehende Sicherungsringe an aufgeschraubten Schraubverschlüssen einfach und zuverlässig entfernt. Dazu ist vorgesehen dass eine, an einem Transporteur angeordnete Schneidevorrichtung diese Sicherungsringe entfernt.

Im nachfolgenden wird eine erfindungsgemäße Vorrichtung anhand eines Ausführungsbeispiels näher erläutert. Dabei zeigt
- Figur 1: eine perspektivische Gesamtansicht einer erfindungsgemäßen Vorrichtung

Zur Befestigung und zum Aufbau aller wesentlichen Bestandteile einer erfindungsgemäßen Vorrichtung ist zunächst ein aus Rohren beliebigen Querschnitts oder anderen Bauteilen gebildetes Gestell 1 vorgesehen. Um die gesamte Vorrichtung auf einfache Art und Weise in übliche Gesamtanlagen integrieren zu können, und um die Flaschen an der vorgesehenen Behandlungsstation vorbeiführen zu können, ist innerhalb des Gestells 1 ein Transporteur 2 bekannter Bauart vorgesehen, welcher in der Figur 1 stark vereinfacht dargestellt ist.
Beidseitig des Transporteurs 2 sind innerhalb des Gestells 1 weitere Mittel zum gezielten Transport der Flaschen vorgesehen. Diese Mittel gliedern sich im wesentlichen in zwei Baugruppen welche jeweils an einer Seite des Transporteurs an jeweils einem Träger 8 angeordnet sind. Wesentlicher Bestandteil der Baugruppen sind die vorgesehenen Antriebsmotoren 3. Dabei sind, um eine komfortable Steuerung und Leistungsanpassung der Vorrichtung zu ermöglichen, Servomotoren vorgesehen. In weiteren zweckmäßigen Ausbildungen der Erfindung können auch andere sinnvolle Kombinationen von Motoren und Steuerungseinrichtungen vorgesehen sein. Durch diese Antriebsmotoren 3 werden anhand von Zahnriemenscheiben 4 zugehörige Zahnriemen 6 angetrieben, welche durch Umlenkrollen 5 so geführt werden, dass sie im wesentlichen parallel zur Transportrichtung des Transporteurs ausgerichtet sind. In einer besonders vorteilhaften Ausführungsform der Vorrichtung sind die Umlenkrollen 5 derart angeordnet, dass die Zahnriemen, in Transportrichtung gesehen, zunächst einen Einlauftrichter bilden, welcher die Flaschen sicher in die Behandlungszone führt, und dass sie dann in einen Bereich mit parallel angeordneten Zahnriemen 6 übergehen. Im Anschluss an den parallelen Teil ist vorgesehen, dass die Zahnriemen 6 einen Auslauftrichter bilden, welcher die Flaschen aus der Führung durch die Zahnriemen entlässt und sie wieder dem Transporteur 2 übergibt.

Für den Bereich des Einlauf- und des Auslauftrichters ist vorgesehen, dass die Zahnriemen jeweils einspurig ausgeführt sind, wobei auch mehrspurige Ausgestaltungen realisierbar sind. Zur Realisierung der Aufgabe der Erfindung und zur Verbesserung der Führung der Flaschen unterliegt der parallele Teil der Zahnriemenführung einer besonderen Ausgestaltung. Zum einen weist die Zahnriemenführung auf einer Seite eine zweispurige Auslegung mit zwei auf Abstand angeordneten Zahnriemen auf, und zum anderen ist der Zahnriemen auf der, der zweispurigen Zahnriemenführung gegenüberliegenden Seite durch eine Abrollplatte 7 ersetzt. Die Oberfläche der Abrollplatte 7 kann bevorzugter weise aus einem Stoff mit hohem Reibungskoeffizienten bestehen und/oder mit einem derartigen Stoff beschichtet sein.

Die Zahnriemen 6 der zweispurigen Anordnung werden durch einen separaten Servomotor angetrieben. Dadurch ist es möglich, die Translationsgeschwindigkeit der Flaschen in diesem Bereich der Vorrichtung zu beeinflussen. Während des Passierens dieses Bereiches wälzen sich die Flaschen mit ihrem Umfang an der Abrollplatte 7 ab, so dass sie gleichzeitig um ihre Hochachse rotiert. Bei einer weiteren, besonders vorteilhaften und über den bekannten Stand der Technik weit hinaus reichenden Weiterbildung der Vorrichtung, ist vorgesehen, dass anstelle der Abrollplatte 7 eine weitere, ebenfalls mit einem separatem Antriebsmotor versehene, zweispurige Zahnriemenführung angeordnet wird. Bei dieser Ausgestaltung können durch die geeignete Wahl der unabhängig von einander einstellbaren Parameter Zahnriemengeschwindigkeiten und Laufrichtungen der Zahnriemen die, für eine sichere Entfernung der Sicherungsringe ausschlaggebenden Prozessparameter, wie z.B. Translationsgeschwindigkeit und Rotationswinkel der Flasche während der Passage der Behandlungszone, in weiten Grenzen frei gewählt und eingestellt werden.

Zur Anpassung der Vorrichtung an verschiedene Flaschenbreiten ist vorgesehen, dass die Träger 8 verstellbar sind, wobei die Position der Träger 8 im Bezug auf den Transporteur 2 geändert werden kann.

Vorzugsweise oberhalb der oben beschriebenen Transportmittel befindet sich ein Motorträger 9, welcher, anhand geeigneter Mittel, derart am Gestell 1 befestigt ist, dass seine Position im Bezug zur Lage von Oberkante und Mittellinie des Transporteurs 2 im weiten Grenzen manuell oder automatisch einstellbar ist.

An diesem Motorträger 9 befindet sich ein Motor 10 zum Antrieb der Schneidmesser 11. Die Schneidmesser 11 können z.B. direkt auf der Motorwelle des Motors 10 angeordnet sein. Dabei ist es besonders zweckmäßig, die Schneidmesser 11 mit einem solchen Abstand zueinander anzuordnen, dass ihr Abstand nur wenig größer ist, als der Durchmesser eines aufgeschraubten Schraubverschlusses, so dass eine Flasche mit aufgeschraubtem Schraubverschluss gerade zwischen den beiden Schneidmessern 11 hindurch geführt werden kann.

Sind die Schneidmesser 11 wie oben beschrieben angeordnet, so wird ein eventuell vorhandener, abstehender Sicherungsring beim Passieren der Vorrichtung durch die gleichzeitige Rotationsbewegung der Flasche sicher in den Arbeitsbereich der Schneidmesser 11 geführt, wo dieser dann zuverlässig abgetrennt wird.

## Patentansprüche

1. Vorrichtung zur Entfernung von geöffneten, an Flaschenschraubverschlüssen befindlichen Sicherungsringen bei Flaschen mit geöffneten und wiedermontierten Flaschenschraubverschlüssen **dadurch gekennzeichnet, dass** über Antriebsmotoren (3) angetriebene Mittel (4,5,6,7) Flaschen durch einen Behandlungsbereich führen und dass diese Flaschen dabei so an einer Schneidvorrichtung (9,10,11) vorbeigeführt werden, dass die geöffneten Sicherungsringe entfernt werden.

2. Vorrichtung nach Anspruch 1 **dadurch gekennzeichnet, dass** die Mittel (4,5,6,7) zum Transport der Flaschen motorisch angetriebene Zahnriemen (6) beinhalten.

3. Vorrichtung nach Anspruch 2, **dadurch gekennzeichnet, dass** die Antriebsmotoren (3) zum Antrieb der Zahnriemen (6) Servomotoren sind.

4. Vorrichtung nach einem der Ansprüche 1 bis 3, **dadurch gekennzeichnet, dass** die Mittel (4,5,6,7) zum Transport der Flaschen zumindest einseitig an einem Transporteur (2) angeordnet sind.

5. Vorrichtung nach einem der Ansprüche 2 bis 4, **dadurch gekennzeichnet, dass** die Zahnriemen (6) einen Einlauftrichter, einen parallelen Bereich und einen Auslauftrichter bilden.

6. Vorrichtung nach einem der Ansprüche 2 bis 5, **dadurch gekennzeichnet, dass** die Zahnriemen (6) zumindest im parallelen Bereich wenigstens einseitig zweispurig ausgebildet sind.

7. Vorrichtung nach einem der Ansprüche 4 bis 6, **dadurch gekennzeichnet, dass** auf einer Seite des Transporteurs (2) die zweispurigen Zahnriemen durch eine Abrollplatte (7) ersetzt sind.

8. Vorrichtung nach einem der Ansprüche 2 bis 7, **dadurch gekennzeichnet, dass** die Parameter Riemengeschwindigkeit und Laufrichtung jedes Zahnriemenantriebes separat steuerbar sind.

## Claims

1. Apparatus for the removal of opened sealing rings which are located on screw-type bottle caps in the case of bottles with opened and remountable screw-type bottle caps, **characterised in that** means (4, 5, 6, 7), which are driven via drive motors (3), guide bottles through a treatment region and **in that** these bottles, when being driven, are moved passed a cutting apparatus (9, 10, 11) in such a manner that the opened sealing rings are removed.

2. Apparatus according to claim 1, **characterised in that** the means (4, 5, 6, 7) for conveying the bottles comprise motor-driven toothed belts (6).

3. Apparatus according to claim 2, **characterised in that** the drive motors (3) for driving the toothed belts (6) are servomotors.

4. Apparatus according to one of claims 1 to 3, **characterised in that** the means (4, 5, 6, 7) for conveying the bottles are disposed at least on one side on a conveyor (2).

5. Apparatus according to one of claims 2 to 4, **characterised in that** the toothed belts (6) form an inlet funnel, a parallel region and an outlet funnel.

6. Apparatus according to one of claims 2 to 5, **characterised in that** the toothed belts (6) are configured at least in the parallel region with two tracks at least on one side.

7. Apparatus according to one of claims 4 to 6, **characterised in that** on one side of the conveyor (2) the two-track toothed belts are replaced by a rolling plate (7).

8. Apparatus according to one of claims 2 to 7, **characterised in that** the parameters "belt speed" and "running direction" of each toothed belt drive are separately controllable.

## Revendications

1. Dispositif permettant de retirer des bagues d'inviolabilité ouvertes se trouvant sur des bouchons vissés sur des bouteilles, dans le cas de bouteilles à bouchons vissés ouverts et remontés, **caractérisé en ce que** des moyens (4, 5, 6, 7) entraînés par des moteurs d'entraînement (3) guident des bouteilles à travers une zone de traitement, et **en ce que** ces bouteilles, dans ce cas, sont amenées à passer devant un dispositif de coupe (9, 10, 11) de telle sorte que les bagues d'inviolabilité ouvertes sont retirées.

2. Dispositif selon la revendication 1, **caractérisé en ce que** les moyens (4, 5, 6, 7) de transport des bouteilles comprennent des courroies crantées (6) entraînées par moteur.

3. Dispositif selon la revendication 2, **caractérisé en ce que** les moteurs d'entraînement (3) des courroies crantées (6) sont des servomoteurs.

4. Dispositif selon l'une des revendications 1 à 3 , **caractérisé en ce que** les moyens (4, 5, 6, 7) de transport des bouteilles sont disposés, au moins d'un côté, sur un transporteur (2).

5. Dispositif selon l'une des revendications 2 à 4, **caractérisé en ce que** les courroies crantées (6) constituent un cône d'entrée, une zone parallèle et un cône de sortie.

6. Dispositif selon l'une des revendications 2 à 5, **caractérisé en ce que** les courroies crantées (6), au moins dans la zone parallèle, présentent deux voies au moins d'un côté.

7. Dispositif selon l'une des revendications 4 à 6, **caractérisé en ce que**, d'un côté du transporteur (2), les courroies crantées à deux voies sont remplacées par une plaque de roulement (7).

8. Dispositif selon l'une des revendications 2 à 7, **caractérisé en ce que** les paramètres de vitesse de la courroie et de direction de circulation de chaque dispositif d'entraînement de courroie crantée peuvent être commandés séparément.
